# FASCICULE DE BREVET EUROPEEN

(11) **EP 3 437 115 B1**
(45) Date de publication et mention de la délivrance du brevet: **04.09.2019**
(21) Numéro de dépôt: 18728688.5
(22) Date de dépôt: 03.05.2018
(51) Int. Cl.: H01H 9/54

(54) **SYSTÈME D'HYBRIDATION POUR COURANT CONTINU HAUTE TENSION**
HYBRIDISIERUNGSYSTEM FÜR HOCHSPANNUNGSGLEICHSTROM
HYBRIDISATION SYSTEM FOR HIGH VOLTAGE DIRECT CURRENT

(30) Priorité: 30.05.2017 FR 1754754
(43) Date de publication de la demande: 06.02.2019
(73) Titulaire: Leach International Europe, 57430 Sarralbe (FR)
(72) Inventeur: GUILLARD, Eric, 31150 Gratentour (FR)
(74) Mandataire: Novagraaf Technologies
(86) Numéro de dépôt international: PCT/FR2018/051114
(87) Numéro de publication internationale: WO 2018/220307

(56) Documents cités:
- DE-U1-202009 004 198
- US-A1- 2014 175 060

## Description

### Domaine technique

La présente invention se rapporte à un système d'hybridation électronique apte à faire fonctionner un contacteur, un fusible ou un disjoncteur en haute tension à courant continu.

L'invention trouve des applications dans le domaine de la distribution électrique et plus particulièrement dans le domaine de la distribution électrique embarquée.

### Etat de la technique

Les contacteurs hybrides sont des contacteurs utilisant deux technologies de commutation simultanées, l'une basée sur la commutation électromécanique et l'autre basée sur la commutation électronique utilisant des semi-conducteurs. Chacune de ces technologies présente des avantages et des inconvénients.

La commutation électromécanique permet d'avoir une faible chute de tension aux bornes du contacteur et une bonne isolation galvanique. En revanche, des arcs électriques se créent à l'ouverture et la fermeture du contacteur entrainant une érosion des contacts. La commutation électronique est, quant à elle, exempte d'arc électrique mais n'offre pas les avantages de la technologie électromécanique en termes de chute de tension et d'isolation galvanique.

La combinaison de ces deux technologies, appelée hybridation, permet d'améliorer la durée de vie des contacts du contacteur électromécanique et éventuellement le temps de réponse du contacteur à l'ouverture et la fermeture.

Classiquement, l'hybridation consiste à utiliser un ou plusieurs transistors de puissance en parallèle ou en série avec le contacteur électromécanique. Le transistor de puissance est alors commandé pour assister le contacteur électromécanique à l'ouverture et à la fermeture et supprimer les arcs électriques. L'énergie utilisée pour cette commande provient d'une source auxiliaire externe.

Un tel contacteur hybride est par exemple décrit dans la demande de brevet US 2014/0175060 (Reymond et al.).

Une autre forme de coupe-circuit pour courant continu haute-tension est constituée par les fusibles.

Les fusibles haute tension à courant continu utilisent la tension d'arc électrique afin de couper le courant du circuit en cas de défaut, ces fusibles ont comme inconvénient d'être encombrant puisque la tension d'arc est obtenue par une distance de matériau fusible plus importante qui impose des formes de fusibles assez long.

Enfin une troisième sorte de coupe-circuit est constituée par les disjoncteurs haute tension à courant continu.

Les disjoncteurs haute tension à courant continu sont généralement réalisés au moyen de circuits à transistors avec une mesure de courant et une logique de disjonction lorsque le gabarit de surcharge est dépassé.

Quel que soit le type de coupe-circuit, il apparaît nécessaire de contrôler au mieux l'arc électrique généré lors d'une coupure. Et donc, comme pour le contacteur, il apparaît souhaitable d'utiliser des techniques d'hybridation combinant la commutation électromécanique et la commutation électronique pour bénéficier des avantages de chaque type de commutation.

Cependant, l'hybridation apporte également un certain nombre d'inconvénients. Le premier en est la complexification des systèmes de commutation. Le deuxième inconvénient est la nécessité d'avoir une source d'alimentation auxiliaire propre à la partie électronique. Cela nuit à la fiabilité et augmente les coûts de maintenance puisqu'il faut vérifier régulièrement la charge de l'alimentation auxiliaire.

Dans le cadre d'une alimentation en courant continu par un panneau photovoltaïque, le document US2012/0007657 décrit un système d'interruption hybride dont la partie électronique est alimentée par une capacité se chargeant pendant le temps de formation de l'arc créé à l'ouverture de l'interrupteur mécanique. Le document DE 20 2009 004198 U1 décrit un système d'interruption hybride similaire.

Cependant, le système électronique décrit est relativement complexe et adapté spécifiquement à l'environnement de panneaux photovoltaïques.

### Description de l'invention

Il existe donc un réel besoin pour un système d'hybridation palliant ces défauts, inconvénients et obstacles de l'art antérieur, en particulier d'un système d'hybridation versatible et adapté à de nombreuses utilisations, en particulier qui soit indépendant du sens du courant continu.

Pour résoudre un ou plusieurs des inconvénients cités précédemment, un système d'hybridation pour dispositif électrique, le dispositif électrique ayant deux bornes et deux états, un état fermé permettant à un courant électrique de circuler entre les deux bornes et un état ouvert bloquant la circulation du courant électrique entre les bornes, le dispositif étant adapté pour qu'un arc électrique soit généré lors du passage de l'état fermé à l'état ouvert, comprend :
- deux conducteurs adaptés pour être connectés aux deux bornes du dispositif électrique ;
- un interrupteur temporisé ayant deux bornes connectées aux deux conducteurs et ledit interrupteur temporisé étant adapté pour être par défaut en mode ouvert et, après une première durée prédéterminée d1 suivant le déclenchement de l'arc électrique, se mettre en mode fermé pendant une seconde durée prédéterminée d2.

Le système d'hybridation comprend en outre une alimentation électrique de l'interrupteur temporisé, l'alimentation électrique étant connectée aux deux conducteurs et étant adaptée pour que l'énergie provienne uniquement de l'énergie électrique fournie par l'arc électrique, l'alimentation électrique comprenant un module redresseur connecté en entrée aux deux conducteurs et ayant une sortie connectée à un ballast, lui-même connecté via une diode à un accumulateur d'énergie ayant deux bornes connectées à l'interrupteur temporisé.

Cela permet de façon particulièrement avantageuse de n'avoir plus besoin d'alimentation auxiliaire pour alimenter l'interrupteur électronique.

Des caractéristiques ou des modes de réalisation particuliers, utilisables seuls ou en combinaison, sont :
- l'interrupteur temporisé comprend un interrupteur électronique à semi-conducteur connecté aux deux bornes de l'interrupteur temporisé, et un circuit de commande dudit interrupteur électronique à semi-conducteur alimenté par ladite alimentation électrique ;
- le système comprend en outre un circuit dissipatif connecté en parallèle aux bornes dudit interrupteur temporisé ; et/ou
- le système comprend en outre un circuit de monitoring alimenté par l'alimentation électrique et adapté pour détecter la tension d'arc électrique aux bornes et la durée de tension d'arc électrique et pour générer un signal de bon fonctionnement ou d'anomalie destiné à une supervision extérieure.

Dans un deuxième aspect de l'invention, un contacteur hybride apte à fonctionner en courant continu haute tension comprend :
- un module de contacteur électromécanique connecté entre une première borne et une deuxième borne, ledit module de contacteur électromécanique comprenant au moins deux contacts fixes et au moins deux contacts mobiles, chacun des deux contacts mobiles étant apte à venir en contact avec un contact fixe propre entre ladite première borne et une borne intermédiaire distincte desdites première et deuxième bornes, lequel module de contacteur électromécanique est apte à être sélectivement dans un état fermé ou un état ouvert. Il comprend en outre un système d'hybridation selon l'un des modes de réalisation ci-dessus connecté entre la deuxième borne et la borne intermédiaire.

Dans un troisième aspect de l'invention, un système de protection électrique apte à fonctionner en courant continu haute tension comprend un élément conducteur connecté entre une première borne et une deuxième borne, ledit élément conducteur étant apte à passer d'un état fermé à un état ouvert lorsque l'intensité de courant passant dans ledit élément conducteur dépasse une valeur prédéterminée. Il comprend en outre un système d'hybridation selon l'un des modes de réalisation ci-dessus connecté entre la première borne et la deuxième borne.

Dans un mode de réalisation particulier, l'élément conducteur du circuit de protection est un fusible.

Dans un quatrième aspect de l'invention, un disjoncteur apte à fonctionner en courant continu haute tension comprend un circuit conducteur connecté entre une première borne et une deuxième borne, le circuit conducteur étant apte à passer d'un état fermé à un état ouvert lorsque l'intensité de courant passant dans le circuit conducteur dépasse un gabarit de surcharge prédéterminé. Il comprend en outre un système d'hybridation selon l'un des modes de réalisation ci-dessus connecté entre la première borne et la deuxième borne.

### Brève description des figures

L'invention sera mieux comprise à la lecture de la description qui suit, faite uniquement à titre d'exemple, et en référence aux figures en annexe dans lesquelles :
- La figure 1 représente le schéma d'un contacteur hybride selon un mode de réalisation de l'invention;
- La figure 2 représente un diagramme temporel de l'état du contacteur électromécanique et de l'interrupteur électronique du contacteur hybride de la figure 1;
- La figure 3 représente un autre mode de réalisation d'un contacteur hybride ;
- La figure 4 représente les différentes phases de fonctionnement du contacteur hybride de la figure 3 ;
- La figure 5 représente une alimentation autonome selon un mode de réalisation de l'invention ;
- La figure 6 représente un système d'hybridation comportant un dispositif de monitoring selon un autre mode de réalisation de l'invention ;
- La figure 7 représente un fusible associé à un système d'hybridation selon un mode de réalisation de l'invention ;
- La figure 8 représente les différentes phases de fonctionnement du fusible de la figure 7 ;
- La figure 9 représente un disjoncteur associé à un système d'hybridation selon un mode de réalisation de l'invention ; et
- La figure 10 représente différents modes de réalisation de l'interrupteur électronique.

### Modes de réalisation

Pour expliciter les modes de réalisation et le fonctionnement du système d'hybridation, nous utiliserons comme exemple principal un contacteur hybride. Puis nous montrerons l'application du système d'hybridation à un fusible et à un disjoncteur.

Par courant continu haute tension, il est entendu un courant électrique continu ayant une tension supérieure à 100V.

Ainsi, la norme est par exemple de 270V pour les systèmes embarqués en avionique.

La figure 1 illustre un premier mode de réalisation d'un contacteur hybride selon un premier mode de réalisation de l'invention. Le contacteur hybride, référencé 1, est monté en série avec une source d'alimentation haute tension à courant continu 2 et une charge 3.

Le contacteur hybride 1 comprend un contacteur électromécanique 10. Ce contacteur électromécanique est connecté entre deux bornes référencés A et B. La borne B est connectée à la masse. Le contacteur électromécanique 10 peut prendre deux états:
- un état fermé dans lequel les bornes A et B sont connectées électriquement; et
- un état ouvert dans lequel les bornes A et B sont isolées l'une par rapport à l'autre.

Le contacteur hybride 1 comprend en outre un système d'hybridation 5 comprenant un interrupteur électronique 12 connecté entre la borne A du contacteur électromécanique et la borne B. L'interrupteur électronique 12 est piloté par un circuit de commande 15 alimenté par une alimentation électronique 11.

Cette alimentation électronique est connectée directement aux bornes A et B du contacteur électromécanique de façon à recevoir la tension d'arc électrique et de stocker cette énergie.

Le système d'hybridation 5 comporte en outre un premier circuit de protection 14, de type dissipatif, pour protéger l'interrupteur électronique 12 contre les surtensions au moment de l'ouverture de l'interrupteur temporisé. Ce premier circuit de protection est monté en parallèle avec l'interrupteur électronique 12. Ce premier circuit de protection 14 est par exemple une diode de suppression de tension transitoire.

Le système d'hybridation 5 comporte en outre un deuxième circuit de protection 13 connecté en série avec l'interrupteur électronique 12 entre la borne A et la borne B, permettant d'ouvrir le contacteur hybride en cas de défaillance de l'interrupteur électronique 12 lorsque ce dernier reste bloqué à l'état fermé. Lorsque le contacteur électromécanique 10 passe à l'état ouvert et que l'interrupteur électronique 12 reste bloqué à l'état fermé, le circuit de protection 13 s'ouvre et reste ouvert. Le circuit de protection 13 est par exemple un fusible.

La commande de l'interrupteur électronique 12 est illustrée par le diagramme temporel de la figure 2. La commande de l'interrupteur électronique est calée par rapport à celle du contacteur électromécanique 10 également illustrée par un diagramme temporel sur la figure 2. Lorsque le contacteur électromécanique 10 passe de l'état fermé à l'état ouvert à un instant référencé t0, l'interrupteur électronique 12 est commandé pour, au terme d'une durée prédéterminée d1 après l'instant t0, connecter électriquement la borne A à la borne B pendant une durée d2 prédéterminée. L'interrupteur électronique est dans un état fermé pendant la durée d2. Il repasse à l'état ouvert au terme de la durée d2.

Ce contacteur hybride permet d'autoriser la présence d'arcs électriques au niveau entre les contacts A et B du contacteur électromécanique 10 pendant une durée limitée pour conserver leur fonction de nettoyage des contacts sans détériorer ces derniers.

Dans un exemple particulier, figure 3, le contacteur hybride 1 comprend un contacteur électromécanique 10 à palette mobile avec un isolement compatible avec la haute tension. Ce contacteur électromécanique, également appelé contacteur à double établissement, est connecté entre les deux bornes référencés A et B. La borne B est connectée à la masse. Le contacteur électromécanique 10 comporte deux contacts fixes CO1 et CO2, et deux contacts mobiles CO3 et CO4 montés sur la palette mobile C3 en matériau conducteur. Les contacts mobiles CO3 et CO4 sont en permanence connectés entre eux via la palette mobile. Le contacteur électromécanique 10 peut prendre deux états:
- un état fermé dans lequel les contacts mobiles CO3 et CO4 de la palette mobile sont respectivement en contact avec les contacts fixes CO1 et CO2 de manière à connecter électriquement entre eux les deux contacts fixes CO1 et CO2; et
- un état ouvert dans lequel les contacts mobiles CO3 et CO4 de la palette mobile sont à distance des contacts fixes CO1 et CO2.

La commande de la palette mobile est réalisée par un électroaimant D.

Dans la figure 3, le système d'hybridation 4 a un premier connecteur t connecté à la palette mobile pour une reprise de potentiel et un second connecteur connecté à un des contacts fixes CO1 ou CO2 à titre d'illustration d'une variante de connexion présentant une isolation galvanique sans ajout de contact en série supplémentaire.

Les figures 4A à 4D montrent la présence ou non d'arc électrique au niveau des contacts du contacteur électromécanique 10.

Avant l'instant t0 (figure 4A), le contacteur électromécanique 10 est à l'état fermé (état conducteur) et les contacts mobiles CO3 et CO4 sont respectivement en contact avec les contacts fixes C01 et CO2. L'interrupteur électronique 12 est à l'état ouvert (état non conducteur).

A l'instant t0, on ouvre le contacteur électromécanique 10 (passage de l'état fermé à l'état ouvert). Des arcs électriques apparaissent alors entre, d'une part, le contact CO1 et le contact CO3 et, d'autre part, entre le contact CO2 et le contact CO4. Ces arcs électriques sont visibles sur la figure 4B.

Au terme d'une durée d1 comprise entre 1 µs et 10 ms, l'interrupteur électronique 12 passe à l'état fermé (état passant). Le contact mobile CO4 et le contact fixe C02 sont alors shuntés par l'interrupteur électronique 12. L'arc électrique entre le contact fixe CO1 et le contact mobile CO3 s'éteint alors comme illustré à la figure 4C.

L'interrupteur électronique 12 est maintenu à l'état fermé (état passant) pendant une durée d2 comprise entre 1 µs et 10ms. Le contact mobile CO3 n'étant plus alimenté par l'arc électrique entre le contact fixe CO1 et le contact mobile CO3.

L'interrupteur électronique 12 passe ensuite, au terme de la durée d2, à l'état ouvert. L'arc électrique entre le contact mobile C04 et le contact fixe C04 s'éteint automatiquement. Ce passage à l'état ouvert est illustré par la figure 4D.

Ce pilotage de l'interrupteur électronique 12 permet d'autoriser des arcs électriques dans le contacteur électromécanique 10 pendant la durée d1 puis de les couper, les uns après les autres, pendant la durée d2.

L'alimentation électronique autonome 11 va maintenant être décrite plus en détail en référence à la figure 5.

L'alimentation électrique autonome est donc connectée aux bornes A et B du contacteur électromécanique 10. Cette connexion est par exemple assurée par des conducteurs souples ayant une section très faible au regard de la section des conducteurs du circuit principal.

Un module redresseur 111 est connecté directement aux connecteurs des bornes A et B. Il est composé de diodes permet de redresser le courant traversant les bornes A et B et ainsi de s'affranchir du sens du courant entre les bornes A et B.

La sortie du module redresseur 111 est connectée à un ballast 112 dont le but est de stabiliser l'alimentation.

La sortie du ballast 112 est connectée à un condensateur 113 qui assure le stockage de l'énergie.

Une diode 114 située entre le ballast 112 et le condensateur 113 permet d'éviter la décharge de la capacité via le ballast 112.

Le condensateur 113 est alors connecté à la logique de séquencement 15 pour alimenter celle-ci, de façon à ce qu'elle puisse commander l'interrupteur électronique 12.

Ainsi le circuit de commande 15 ne requiert pas de dispositif d'alimentation externe. Il est alimenté par l'énergie provenant des arcs électriques présents à l'ouverture du contacteur électromécanique 10.

En se référant au chronogramme de la figure 2, l'alimentation électrique autonome 11 n'est pas alimentée tant que le contacteur électromécanique 10 est en position fermée car les bornes A et B sont quasiment au même potentiel.

Pendant la durée d₁, le contacteur électromécanique 10 est ouvert et un arc électrique est établi par la différence de potentiel existante entre les bornes A et B. Cette énergie d'arc électrique sert alors à charger le condensateur 113 durant les premiers instants de d₁. Le circuit de commande 15 est alors alimenté et peut fermer le contacteur électronique 12 à la fin de d₁ et pour la période d₂.

Dans un mode de réalisation particulier, figure 6, le module d'hybridation 5 comporte en outre un circuit de monitoring 40 destiné à transmettre vers un système extérieur un créneau calibré de bonne santé.

Le circuit de monitoring 40 est alimenté par l'alimentation 11 et détecte la tension d'arc électrique aux bornes A et B grâce au circuit 41. Le circuit 42 détecte la durée de tension d'arc et si cette durée est inférieure ou égale à la durée d1 + d2, le circuit 42 autorise le circuit 43 à générer un créneau calibré destiné à une supervision extérieure.

Ainsi, en cas de défaillance d'un des composants électroniques entrainant une panne d'alimentation ou une panne du circuit de commande ou la présence d'un arc de durée trop importante, le créneau calibré de bonne santé ne sera pas généré, ce qui créera une alarme dans le système de supervision.

Le système d'hybridation 5 confère ainsi au contacteur des propriétés de contacteur haute tension.

Avantageusement le matériau des contacts du contacteur électromécanique est préservé en limitant la durée des arcs électriques, ce qui permet d'obtenir un nombre de cycles d'ouverture/fermeture élevé.

Les perturbations électromagnétiques générées par les arcs électriques sont avantageusement réduites.

La taille et le poids du contacteur hybride est réduit par rapport à l'état de l'art et sans nécessité d'utiliser une source d'alimentation auxiliaire.

Enfin, le contacteur est avantageusement insensible aux effets indirects de la foudre et de la compatibilité électromagnétique.

Le système d'hybridation 5 peut également être utilisé avec un fusible ou un disjoncteur.

Ainsi, figure 7, le système d'hybridation 5 est connecté aux bornes A et B d'un fusible basse tension 20.

Comme dans le cas du contacteur, un arc électrique se crée après la durée dite de pré-arc. Pendant la durée d'arc d1, le module d'alimentation stocke de l'énergie grâce à la tension contre-électromotrice de l'arc électrique. Le fusible 20 est ensuite court-circuité pendant la durée d2 de manière à supprimer l'arc électrique. L'arc électrique s'éteint alors automatiquement car il n'est plus traversé par un courant électrique.

Les durées d1 et d2 sont avantageusement déterminées pour régler le temps de fusion du fusible.

Ainsi l'arc électrique est supprimé bien avant la fusion complète du matériau fusible utilisé nominalement pour de la basse tension.

Cette structure permet donc d'élargir la gamme d'utilisation du fusible pour de la haute tension en réglant le temps de fusion du fusible.

Les figures 8A à 8D montrent la présence ou non d'arc électrique au niveau du fusible basse-tension 20.

Avant l'instant t0, figure 8A, le fusible 20 est à l'état fermé. Il est donc conducteur.

A l'instant t0, le fusible fond à cause d'un court-circuit ou d'une surcharge dans le circuit électrique.

Un arc électrique apparaît alors entre les bornes du fusible, figure 8B.

Au terme d'une durée d1 comprise entre 1µs et 1ms, l'interrupteur électronique 12 passe à l'état fermé. Le fusible est alors court-circuité par l'interrupteur électronique 12. L'arc électrique présent aux bornes du fusible s'éteint alors comme illustré à la figure 8C.

L'interrupteur électronique 12 est maintenu à l'état fermé pendant une durée d2 comprise entre 1µs et 10ms. Puis, au terme de cette durée d2, l'interrupteur électronique passe à l'état ouvert, figure 8D.

L'utilisation du système d'hybridation avec un fusible basse tension confère ainsi au fusible des propriétés de fusible haute tension tout en réduisant l'encombrement par rapport à un fusible haute tension classique équivalent. Il permet également avantageusement de réduire le temps de fusion du fusible.

En référence à la figure 9, le système d'hybridation 5 est utilisé avec un disjoncteur électromécanique basse tension 30.

Ainsi, un arc électrique se crée lors de l'ouverture du disjoncteur. Les phases d'apparition et de disparition de l'arc électrique sont les mêmes que celles décrites précédemment pour le fusible.

Cet assemblage permet avantageusement de conférer au disjoncteur des propriétés de disjoncteur haute tension tout en réduisant l'encombrement d'un tel disjoncteur haute tension.

Dans l'ensemble de ces différents mode de réalisation, l'interrupteur électronique 12 peut être constitué de différents éléments, figure 10.

Ainsi la figure 10A montre un interrupteur constitué de deux transistors MOSFET en série dont la diode de corps intrinsèque assure la bidirectionnalité du courant.

La figure 10B montre un interrupteur constitué de deux transistors bipolaire à grille isolée (IGBT) en série avec une diode antiparallèle pour assurer la bidirectionnalité du courant.

La figure 10C montre un interrupteur constitué d'un transistor MOSFET avec un pont de diodes qui assure la bidirectionnalité du courant et la figure 10D montre un transistor bipolaire à grille isolée (IGBT) avec un pont de diode assurant la bidirectionnalité du courant.

L'invention a été illustrée et décrite en détail dans les dessins et la description précédente. De nombreuses variantes de réalisation sont possibles.

## Revendications

1. Système d'hybridation (5) pour dispositif électrique, ledit dispositif électrique ayant deux bornes (A, B) et deux états, un état fermé permettant à un courant électrique de circuler entre les deux bornes et un état ouvert bloquant la circulation dudit courant électrique entre lesdites bornes, ledit dispositif étant adapté pour qu'un arc électrique soit généré lors du passage de l'état fermé à l'état ouvert, ledit système d'hybridation comprenant :
• deux conducteurs adaptés pour être connectés aux deux bornes (A, B) du dispositif électrique ;
• un interrupteur temporisé (12) ayant deux bornes connectées aux deux conducteurs et ledit interrupteur temporisé étant adapté pour être par défaut en mode ouvert et, après une première durée prédéterminée d1 suivant le déclenchement de l'arc électrique, se mettre en mode fermé pendant une seconde durée prédéterminée d2 ;
le système d'hybridation comprenant en outre une alimentation électrique (11) de l'interrupteur temporisé, ladite alimentation électrique étant connectée aux deux conducteurs et étant adaptée pour que l'énergie provienne uniquement de l'énergie électrique fournie par l'arc électrique,
**caractérisé en ce que** l'alimentation électrique comprend :
• un module redresseur connecté en entrée aux deux conducteurs et ayant une sortie connectée à un ballast,
• le ballast connecté via une diode à un accumulateur d'énergie, l'accumulateur d'énergie ayant deux bornes connectées à l'interrupteur temporisé.

2. Système selon la revendication 1, **caractérisé en ce que** l'interrupteur temporisé comprend un interrupteur électronique à semi-conducteur connecté aux deux bornes de l'interrupteur temporisé, et un circuit de commande dudit interrupteur électronique à semi-conducteur alimenté par ladite alimentation électrique.

3. Système selon l'une quelconque des revendications précédentes, **caractérisé en ce que** ledit système comprend en outre un circuit dissipatif connecté en parallèle aux bornes dudit interrupteur temporisé.

4. Système selon l'une quelconque des revendications précédentes, **caractérisé en ce que** ledit système comprend en outre un circuit de monitoring (40) alimenté par l'alimentation électrique (11) et adapté pour détecter la tension d'arc électrique aux bornes (A, B) et la durée de tension d'arc électrique et pour générer un signal de bon fonctionnement ou d'anomalie destiné à une supervision extérieure.

5. Contacteur hybride (1) apte à fonctionner en courant continu haute tension comprenant :
• un module de contacteur électromécanique (10) connecté entre une première borne (A) et une deuxième borne (B), ledit module de contacteur électromécanique comprenant au moins deux contacts fixes et au moins deux contacts mobiles, chacun des deux contacts mobiles étant apte à venir en contact avec un contact fixe propre entre ladite première borne et une borne intermédiaire (C) distincte desdites première et deuxième bornes, lequel module de contacteur électromécanique (10) est apte à être sélectivement dans un état fermé ou un état ouvert ;
**caractérisé en ce qu'**il comprend en outre un système d'hybridation selon l'une quelconque des revendications précédentes connecté entre la deuxième borne (B) et la borne intermédiaire (C).

6. Système de protection électrique apte à fonctionner en courant continu haute tension comprenant un élément conducteur (20) connecté entre une première borne (A) et une deuxième borne (B), ledit élément conducteur étant apte à passer d'un état fermé à un état ouvert lorsque l'intensité de courant passant dans ledit élément conducteur dépasse une valeur prédéterminée,
**caractérisé en ce qu'**il comprend en outre un système d'hybridation selon l'une quelconque des revendications 1 à 4 connecté entre la première borne (A) et la deuxième borne (B).

7. Système de protection électrique selon la revendication 6, **caractérisé en ce que** l'élément conducteur (20) est un fusible.

8. Disjoncteur apte à fonctionner en courant continu haute tension comprenant un circuit conducteur (30) connecté entre une première borne (A) et une deuxième borne (B), ledit circuit conducteur étant apte à passer d'un état fermé à un état ouvert lorsque l'intensité de courant passant dans ledit circuit conducteur dépasse un gabarit de surcharge prédéterminé,
**caractérisé en ce qu'**il comprend en outre un système d'hybridation selon l'une quelconque des revendications 1 à 4 connecté entre la première borne (A) et la deuxième borne (B).

## Patentansprüche

1. Hybridisierungssystem (5) für eine elektrische Vorrichtung, wobei die elektrische Vorrichtung zwei Anschlüsse (A, B) und zwei Zustände aufweist, einen geschlossenen Zustand, der es einem elektrischen Strom ermöglicht, zwischen den zwei Anschlüssen zu fließen, und einen offenen Zustand, der das Fließen des elektrischen Stroms zwischen den Anschlüssen verhindert, wobei die Vorrichtung dafür geeignet ist, dass beim Übergang vom geschlossenen Zustand in den offenen Zustand ein Lichtbogen erzeugt wird, wobei das Hybridisierungssystem umfasst:
- zwei Leiter, die dafür geeignet sind, mit den zwei Anschlüssen (A, B) der elektrischen Vorrichtung verbunden zu werden;
- einen Zeitschalter (12), der zwei Anschlüsse aufweist, die mit den zwei Leitern verbunden sind, und wobei der Zeitschalter dafür geeignet ist, sich standardmäßig im offenen Modus zu befinden und sich nach einer vorbestimmten ersten Dauer d1 nach dem Auslösen des Lichtbogens für eine vorbestimmte zweite Dauer d2 in den geschlossenen Modus zu begeben;
wobei das Hybridisierungssystem weiter eine elektrische Versorgung (11) des Zeitschalters umfasst, wobei die elektrische Versorgung mit den zwei Leitern verbunden ist und dafür geeignet ist, dass die Energie ausschließlich aus der vom Lichtbogen gelieferten elektrischen Energie stammt,
**dadurch gekennzeichnet, dass** die elektrische Versorgung umfasst:
- ein Gleichrichtermodul, das am Eingang mit den zwei Leitern verbunden ist und einen Ausgang aufweist, der mit einem Vorschaltgerät verbunden ist,
- das Vorschaltgerät, das über eine Diode mit einem Energiespeicher verbunden ist, wobei der Energiespeicher zwei Anschlüsse aufweist, die mit dem Zeitschalter verbunden sind.

2. System nach Anspruch 1, **dadurch gekennzeichnet, dass** der Zeitschalter einen elektronischen Halbleiterschalter umfasst, der mit den zwei Anschlüssen des Zeitschalters verbunden ist, und eine Steuerschaltung des elektronischen Halbleiterschalters, die von der elektrischen Versorgung versorgt wird.

3. System nach einem der vorstehenden Ansprüche, **dadurch gekennzeichnet, dass** das System weiter eine dissipative Schaltung umfasst, die mit den Anschlüssen des Zeitschalters parallel geschaltet ist.

4. System nach einem der vorstehenden Ansprüche, **dadurch gekennzeichnet, dass** das System weiter eine Monitoringschaltung (40) umfasst, die von der elektrischen Versorgung (11) versorgt wird und dafür geeignet ist, die Lichtbogenspannung an den Anschlüssen (A, B) und die Lichtbogenspannungsdauer zu erfassen, und dafür, ein Funktionstüchtigkeits- oder Störungssignal zu erzeugen, das für eine externe Überwachung bestimmt ist.

5. Hybridschütz (1), das mit Hochspannungsgleichstrom funktionieren kann, umfassend:
- ein elektromechanisches Schützmodul (10), das zwischen einen ersten Anschluss (A) und einen zweiten Anschluss (B) geschaltet ist, wobei das elektromechanische Schützmodul mindestens zwei feste Kontakte und mindestens zwei bewegliche Kontakte umfasst, wobei jeder der zwei beweglichen Kontakte mit einem eigenen festen Kontakt zwischen dem ersten Anschluss und einem Zwischenanschluss (C), welcher vom ersten und zweiten Anschluss getrennt ist, in Kontakt gehen kann, welches elektromechanische Schützmodul (10) sich selektiv in einem geschlossenen Zustand oder einem offenen Zustand befinden kann;
**dadurch gekennzeichnet, dass** es weiter ein Hybridisierungssystem nach einem der vorstehenden Ansprüche umfasst, das zwischen den zweiten Anschluss (B) und den Zwischenanschluss (C) geschaltet ist.

6. Elektrisches Schutzsystem, das mit Hochspannungsgleichstrom funktionieren kann, umfassend ein Leiterelement (20), das zwischen einen ersten Anschluss (A) und einen zweiten Anschluss (B) geschaltet ist, wobei das Leiterelement von einem geschlossenen Zustand in einen offenen Zustand übergehen kann, wenn die Stromstärke, die im Leiterelement fließt, einen vorbestimmten Wert übersteigt,
**dadurch gekennzeichnet, dass** es weiter ein Hybridisierungssystem nach einem der Ansprüche 1 bis 4 umfasst, das zwischen den ersten Anschluss (A) und den zweiten Anschluss (B) geschaltet ist.

7. Elektrisches Schutzsystem nach Anspruch 6, **dadurch gekennzeichnet, dass** das Leiterelement (20) eine Sicherung ist.

8. Leitungsschutzschalter, der mit Hochspannungsgleichstrom funktionieren kann, umfassend eine Leiterschaltung (30), die zwischen einen ersten Anschluss (A) und einen zweiten Anschluss (B) geschaltet ist, wobei die Leiterschaltung von einem geschlossenen Zustand in einen offenen Zustand übergehen kann, wenn die Stromstärke, die in der Leiterschaltung fließt, eine vorbestimmte Überlastgröße übersteigt,
**dadurch gekennzeichnet, dass** er weiter ein Hybridisierungssystem nach einem der Ansprüche 1 bis 4 umfasst, das zwischen den ersten Anschluss (A) und den zweiten Anschluss (B) geschaltet ist.

## Claims

1. Hybridization system (5) for an electric device, said electric device having two terminals (A, B) and two states, a closed state allowing an electric current to circulate between the two terminals and an open state blocking the circulation of said electric current between said terminals, said device being suitable for an electric arc to be generated during the passage from the closed state to the open state, said hybridization system comprising:
• two conductors suitable for being connected to the two terminals (A, B) of the electric device;
• a timer switch (12) having two terminals connected to the two conductors and said timer switch being suitable for being in the open state by default and, after a first predetermined time d1 following the triggering of the electric arc, switching to the closed state for a second predetermined time d2;
the hybridization system further comprising an electric power supply (11) of the timer switch, said power supply being connected to the two conductors and being suitable in order for the energy to come only from the electric energy provided by the electric arc, **characterized in that** the electric power supply comprises:
• a rectifier module connected at the input to the two conductors and having an output connected to a ballast,
• the ballast connected via a diode to an energy accumulator,
• the energy accumulator having two terminals connected to the timer switch.

2. System according to claim 1, **characterized in that** the timer switch comprises a semiconductor electronic switch connected to the two terminals of the timer switch, and a circuit for controlling said semiconductor electronic switch powered by said electric power supply.

3. System according to any one of the previous claims, **characterized in that** said system further comprises a dissipative circuit connected in parallel to the terminals of said timer switch.

4. System according to any one of the previous claims, **characterized in that** said system further comprises a monitoring circuit (40) powered by the electric power supply (11) and suitable for detecting the electric-arc voltage at the terminals (A, B) and the electric-arc voltage time and for generating a signal of correct operation or of anomaly intended for outside monitoring.

5. Hybrid contactor (1) suitable for operating under high-voltage direct current, comprising:
• an electromechanical contactor module (10) connected between a first terminal (A) and a second terminal (B), said electromechanical contactor module comprising at least two fixed contacts and at least two mobile contacts, each of the two mobile contacts being suitable for coming into contact with a specific fixed contact between said first terminal and an intermediate terminal (C) distinct from said first and second terminal, which electromechanical contactor module (10) is suitable for selectively being in a closed state or an open state;
**characterized in that** it further comprises a hybridization system according to any one of the previous claims connected between the second terminal (B) and the intermediate terminal (C).

6. System for electrical protection suitable for operating under high-voltage direct current, comprising a conductive element (20) connected between a first terminal (A) and a second terminal (B), said conductive element being suitable for going from a closed state to an open state when the intensity of the current passing through said conductive element exceeds a predetermined value,
**characterized in that** it further comprises a hybridization system according to any one of claims 1 to 4 connected between the first terminal (A) and the second terminal (B).

7. System for electrical protection according to claim 6, **characterized in that** the conductive element (20) is a fuse.

8. Circuit breaker suitable for operating under high-voltage direct current, comprising a conductive circuit (30) connected between a first terminal (A) and a second terminal (B), said conductive circuit being suitable for going from a closed state to an open state when the intensity of the current passing through said conductive circuit exceeds a predetermined overload limit,
**characterized in that** it further comprises a hybridization system according to any one of claims 1 to 4 connected between the first terminal (A) and the second terminal (B).
